# EUROPÄISCHE PATENTSCHRIFT

(11) **EP 1 019 276 B1**
(45) Veröffentlichungstag und Bekanntmachung des Hinweises auf die Patenterteilung: **13.03.2002**
(21) Anmeldenummer: 98950090.5
(22) Anmeldetag: 29.09.1998
(51) Int. Cl.: B61F 1/10, B61D 15/06

(54) **EISENBAHNWAGEN-VORBAU**
FRONT SECTION OF A RAILWAY CAR
AVANT-CORPS DE VEHICULE FERROVIAIRE

(30) Priorität: 30.09.1997 CZ 308597
(43) Veröffentlichungstag der Anmeldung: 19.07.2000
(73) Patentinhaber: DaimlerChrysler AG, 70567 Stuttgart (DE)
(72) Erfinder: MALKOVSKY, Zdenek, 160 00 Praha 6 (CZ)
(74) Vertreter: Rupprecht, Klaus, Dipl.-Ing.
(86) Internationale Anmeldenummer: EP9806175
(87) Internationale Veröffentlichungsnummer: WO9916652

(56) Entgegenhaltungen:
- BE-A- 387 795
- DE-A- 1 605 123
- US-A- 1 937 616

## Beschreibung

### Bereich Technik

Die Erfindung betrifft einen Wagenkasten mit einem Vorbau für Eisenbahnwagen mit parallel zur Wagenkastenlängsachse angeordneten Längsträgem, einem Kupplungshalter und Pufferkopfstücken. Solche Vorbauten sorgen für die Übertragung der von für die Homologation von Wagenkästen gültigen Vorschriften festgelegten Längskräften und dienen zugleich bei unkontrollierbarem Aufprall des Wagens gegen ein Hindernis als Deformationszone.

### Stand der Technik

Längskräfte in Reisezug- oder Eisenbahnwagen, die von Puffern beim Anstoßen und von Kupplungen beim Schleppen der Wagen übertragen werden, werden bei bisherigen Kontruktionen gesondert zum Drehgestellrahmen geführt. Wagenkastenuntergestelle, an denen Puffer und Kupplungen gehaltert sind, sind mit unterschiedlichen Deformationselementen versehen, z. B. einigen Versteifungsarten, um die Beschädigung des Wagenkastenuntergestells bei unkontrolliertem Wagenaufprall auf ein Hindernis vorzubeugen.

Nachteil vorhandener Lösungen ist die Kompliziertheit der Konstruktion mit Deformationselementen und die damit zusammenhängende hohe Masse der Untergestellzusammenstellung, ferner dann erhöhter Arbeitsaufwand bei der Fertigung und nicht zuletzt auch erhöhte Herstellungskosten.

### Wesen der Erfindung

Genannte Nachteile werden vom erfindungsgemäßen Wagenkasten mit einem Vorbau für Eisenbahnwagen dadurch beseitigt, daß zur Bildung eines Vorderteils des Vorbaus horizontal und lotrecht zur Wagenkastenlängsachse ein Motorquerträger vorgesehen und mit den an den Seiten des Wagenkastens angeordneten Längsträgem fest verbunden ist, daß die Endteile der Längsträger von den Verbindungsstellen ausgehend in Richtung zu den Pufferkopfstücken zur Wagenkastenlängsachse schräg angeordnet sind, und daß der Kupplungshalter mittig am Motorquerträger befestigt und über schräge Träger fest mit den Pufferkopfstücken verbunden ist, und daß zur Bildung eines Rückteils des Vorbaus parallel und mit Abstand zum Motorquerträger in Richtung zur Wagenmitte hin ein Übergangsträger vorgesehen ist, der wiederum mit seinen beiden Enden mit den Längsträgern fest verbunden ist, wobei ein Bereich des Vorder- sowie des Rückteils an der Ober- und/oder Unterseite des Vorbaus Aussteifungsbleche befestigt sind.

Der Vorderteil des Vorbaus sichert die Längskraftübertragung von der Kupplung oder den Puffern direkt in die Seitenlängsträger ohne nachträgliche Schräg- und Längsversteifungen wie bei bisherigen Lösungen, wobei durch die Versteifungslage die Funktionstüchtigkeit des teueren Hauptquerträgers des Wagenkastens bei unkontrollierten Aufläufen auch bei niedrigen Geschwindigkeiten direkt bedroht wird. Bei dem Vorbau gemäß der Erfindung werden die Fußbodenbleche ausgenutzt, die gegen Stabilitätsverlust mit speziellen Stabilisierungsversteifungen geschützt werden. Der hintere oder Rückteil des Vorbaus wird als kompaktes Schweißstück aus Langträgern, Blechen und dem Übergangsquerträger gebildet. Durch Änderung der Anordnung der Stabilisierungsversteifungen und Blechstärkenänderung des Schweißstücks ist es möglich, die Vorbaukonstruktion außer gegebener Längskraftübertragung auch den Forderungen für die Vorbauverformungsart und Grenzverformungskräften anzupassen, womit im gewissen Maße der Hauptquerträger des Wagenkastens und Fahrgastraum vor Beschädigung beim nicht kontrollierten Auflaufen oder Aufprall des Wagens geschützt wird. Hiermit wird die passive Sicherheit im Betrieb des Eisenbahnwagens wesentlich erhöht. Gleichzeitig werden auch die Arbeits- und Materialkosten während der Fertigung sowie Gewichtsreduzierungen des ganzen Wagens erzielt.

Weitere Einzelheiten, Merkmale und Vorteile der Erfindung ergeben sich aus der folgenden Beschreibung eines bevorzugten Ausführungsbeispiels sowie anhand der schematischen Zeichnung und der Patentansprüche. Die Zeichnung zeigt die Konstruktion des erfindungsgemäßen Eisenbahawagen-Vorbaus in der Draufsicht.

Der Eisenbahnwagen-Vorbau gemäß der Erfindung weist in seinem vorderen Unterteil einen Motorquerträger 2 auf, der horizontal vorgesehen und lotrecht zur Längsachse eines Wagenkastens 1 angeordnet ist. Mit seinen beiden Enden ist dieser Motorquerträger 2 an den Seiten des Wagenkastens 1 mit Längsträgern 10 fest verbunden, die parallel zur Längsachse des Wagenkastens 1 mit dem hinteren Teil des Vorbaus fest verbunden sind. Ausgehend von den Verbindungsstellen erstrecken sich die Endteile 3 der Längsträger 10 im Bereich des Vorbaus schräg zur Wagenmitte hin. In der Mitte des Motorträgers 2 ist ein Kupplungshalter 6 befestigt. Vom Bereich des Kupplungshalters 6 erstrecken sich Träger 5 schräg nach vorne zu Pufferkopfstücken 4. Da auch diese Teile fest miteinander verbunden sind, ergibt sich somit ein kompakter vorderer Vorbauteil. An seiner Ober- und/oder Unterseite sind Fußbodenbleche 7 fest angeordnet, z. B. angeschweißt. Sie können ihrerseits mit Stabilisierungsversteifungen 8 versehen werden. Dies können aufgeschweißte Profilteile oder eingedrückte Sicken sein.

Der hintere Teil des Vorbaus erstreckt sich vom Motorquerträger 2 in Richtung zur Wagenmitte hin bis zu einem Übergangsträger 9, der wiederum senkrecht zur Längsachse des Wagenkastens 1 angeordnet ist. Auch er ist mit seinen beiden Enden an den Seiten des Wagenkastens 1 mit den Längsträgern 10 fest verbunden. An der Ober- und/oder Unterseite dieses hinteren Teils ist wiederum ein Bodenblech 7 befestigt, d.h. angeschweißt. Auch dieses ist mit Stabilisierungsversteifungen 8 versehen. Die beiden Pufferkopfstücke 4 sind ebenfalls über ein Längsbauteil fest miteinander verbunden, wobei letzteres so ausgebildet ist oder eine Ausnehmung aufweist, daß die Kupplung eines anzukuppelnden weiteren Wigens in den Raum zwischen den Trägern 5 und in die Kupplungshalter 6 eingeführt werden kann.

Bei den Wagenbewegungen im Zugverband werden die von der Kupplung auf den Kupplungshalter 6 wirkenden Kräfte über den Vorbau in die Längsträger 10 und demzufolge in den ganzen Wagenkasten 1 übertragen. Ebenfalls beim Aufeinanderstoßen werden sie über den Vorbau in die Langträger 10 von den Kopfstücken 4 des Puffers übertragen, da die Bewegungsenergie beider nahenden Wagen durch Puffer gedämpft wird. Wenn es zu einem Unfall oder unkontrollierten Wagenaufprall auf ein Hindernis mit einer derartigen Energie kommt, daß die Aufstoßkraft den unteren Wagenteil verformt, wird der Wagenvorbau als Deformationszone geopfert. Die Energie, die er mit eigener Deformation aufzunehmen fähig ist, kann bis zu einer gewissen Grenze durch die Konstruktion, Größe und das Gewichts, beschränkt durch Dimensionierung und die Lage der Stabilisierungsversteifungen 8 auf dem Fußbodenblech 7, festgelegt werden. Nach einem leichteren Unfall, bei der im Untergestellt des Wagenkastens 1 nur der Vorbau beschädigt wird, besteht die Wagenausbesserung lediglich im Austausch des beschädigten vorderen Vorbauteils, und die restlichen Teile des Untergestells des Wagenkastens 1 betrifft sie nicht.

Bei den beim erfindungsgemäßen Vorbau verwendeten Trägern handelt es sich um herkömmliche Profile in Z-, U- und T-Form.

Der erfindungsgemäße Eisenbahnwagon-Vorbau wird bei allen neuen in Fertigung oder in Rekonstruktion befindlichen Wagen vorteilhaft ausgenutzt, da er die passive Sicherheit des Wagens und dessen Ladung erhöht, Herstellungs- und Servicekosten senkt und gleichzeitig dank niedrigerer Masse die Fahreigenschaften verbessert.

## Patentansprüche

1. Wagenkasten mit einem Vorbau für Eisenbahnwagen mit parallel zur Wagenkastenlängsachse (1) angeordneten Längsträgern (10), einem Kupplungshalter (6) und Pufferkopfstücken (4),
**dadurch gekennzeichnet, daß** zur Bildung eines Vorderteils des Vorbaus horizontal und lotrecht zur Wagenkastenlängsachse (1) ein Motorquerträger (2) vorgesehen und mit den an den Seiten des Wagenkastens angeordneten Längsträgern (10) fest verbunden ist, daß die Endteile (3) der Längsträger (10) von den Verbindungsstellen ausgehend in Richtung zu den Pufferkopfstücken (4) zur Wagenkastenlängsachse (1) schräg angeordnet sind, und daß der Kupplungshalter (6) mittig am Motorquerträger (2) befestigt und über schräge Träger (5) fest mit den Pufferkopfstücken (4) verbunden ist, und daß zur Bildung eines Rückteils des Vorbaus parallel und mit Abstand zum Motorquerträger (2) in Richtung zur Wagenmitte hin ein Übergangsträger (9) vorgesehen ist, der wiederum mit seinen beiden Enden mit den Längsträgern (10) fest verbunden ist, wobei ein Bereich des Vorder- sowie des Rückteils an der Ober- und/oder Unterseite des Vorbaus Aussteifungsbleche (7) befestigt sind.

2. Wagenkasten nach Anspruch 1,
**dadurch gekennzeichnet, daß** die Aussteifungsbleche mit Versteifungen (8) versehen sind.

## Claims

1. A coach body comprising a front section for railway cars with sole bars (10) arranged in parrallel as regards the longitudinal axis (1) of said coach body, a coupling socket (6) and headstocks (4),
**characterized in that** a motor transom (2) is provided in horizontal and vertical orientation with respect to said longitudinal axis (1) of the coach body to form a forepart of said front section, said motor transom (2) being firmly joined to said sole bars (10) disposed at the flanks of said coach body, **in that**, starting from the junctures in the direction of the headstocks (4), the end portions (3) of said sole bars (10) are disposed in oblique orientation with repect to said longitudinal axis (1) of the coach body, **in that** said coupling socket (6) is mounted in centre at said motor transom (2) and is firmly joined to said headstocks (4) via diagonal stretchers (5), and **in that**, in order to form a backpart of said front section, towards the middle portion of the railway car in parallel to and spaced from said motor transom (2), a transition transom (9) is provided that is again firmly joined by its two ends to said sole bars (10), and stiffened plates (7) being mounted at the top side and/or at the underside of said front section in the region of the forepart as well as of the backpart thereof.

2. The coach body of claim 1, **characterized in that** said stiffened plates are provided with stiffeners (8).

## Revendications

1. Caisse de voiture comportant un avant-corps pour des vihicules ferroviaires avec des brancards de châssis (10) arrangés parallellement par rapport à l'axe longitudinal (1) de la caisse de voiture, une attache d'attelage (6) et des traverses de tête (4),
**caractérisée en ce que**, pour la formation d'un devant dudit avant-corps, une traverse de moteur (2) est pourvue en orientation horizontale et verticale par rapport à l'axe longitudinal (1) de la caisse de voiture, ladite traverse de moteur (2) étant fermement reliée avec les brancards de châssis (10) arrangés aux faces latérales de la caisse de voiture, **en ce que**, à partir des jointures en direction des traverses de tête (4), les sections finales (3) desdits brancards de châssis (10) sont disposées en orientation oblique par rapport à l'axe longitudinal (1) de la caisse de voiture, **en ce que** l'attache d'attelage (6) est fixée au centre de la traverse de moteur (2) et est fermement reliée avec les traverses de tête (4) au moyen de poutres (5) allant en biais, et **en ce que**, pour la formation d'un arrière de l'avant-corps, vers le milieu de la voiture, on a pourvu une traverse de tansition (9) en orientation parallelle par rapport à la traverse de moteur (2) et espacée de celle-ci, ladite traverse de transition étant fermenment reliée de ses deux bouts avec les brancards de châssis (10), où, dans la zone du devant ainssi que dans la zone de l'arrière, des tôles de renfort (7) sont installées à la partie supérieure et/ou à la partie inférieure.

2. Caisse de voiture d'après la revendication 1, **caractérisée en ce que** les tôles de renfort sont munies de bardages (8).
